# EUROPÄISCHE PATENTSCHRIFT

(11) **EP 0 072 955 B1**
(45) Veröffentlichungstag und Bekanntmachung des Hinweises auf die Patenterteilung: **30.05.1984**
(21) Anmeldenummer: 82107166.9
(22) Anmeldetag: 07.08.1982
(51) Int. Cl.: E04B 1/68

(54) **Zu einer Rolle aufgewickelter Schaumstoff-Streifen, vorzugsweise zu Abdichtungszwecken**
Reel-wound foam-plastic strip, preferably for sealing purposes
Bande en mousse plastique en rouleau, de préférence pour l'étanchéité

(30) Priorität: 22.08.1981 DE 3133271
(43) Veröffentlichungstag der Anmeldung: 02.03.1983
(73) Patentinhaber: Irbit Holding AG, CH-1701 Fribourg (CH)
(72) Erfinder: Tschudin-Mahrer, Rolf, CH-4415 Lausen (CH)
(74) Vertreter: Rieder, Hans-Joachim, Dr.

## Beschreibung

Die Erfindung bezieht sich auf einen zu einer Rolle aufgewickelten Streifen aus imprägniertem und zusammengedrücktem Schaumstoff mit verzögerter Rückstellung, vorzugsweise zu Abdichtungszwecken.

Die Zellenwände des offenporigen Schaumstoffgerüsts werden in einem Imprägnierungsverfahren mit Chlorparaffin ausgekleidet. Der in zusammengedrücktem Zustand gewickelte Schaumstoff-Streifen stellt sich in abgewickeltem Zustand allmählich wieder zurück. Solche Streifen lassen sich daher in vorteilhafter Weise zum Verschliessen von Fugen benutzen. Die Rückstellkraft bringt eine besonders anpassungsfähige Anlage an den Fugenwänden. Die Rückstellwirkung hält über längste Gebrauchszeiten (Kunststoffe im Bau, 15. Jahrg. (1980), H. 2, S. 66-68). Obwohl insbesondere die Auskleidung mit Chlorparaffin schon eine gewisse Dichtigkeit gegen Durchdringen von Feuchtigkeit bringt, ist die Abdichtungswirkung nicht immer ausreichend.

Aufgabe der Erfindung ist es, hier dahingehend Abhilfe zu schaffen, dass trotz Verwendung eines für die Imprägnierung günstigen offenzelligen Materiales von gegebenenfalls grossporiger Schaumstoffstruktur eine zufriedenstellende Abdichtung erreicht wird.

Gelöst ist diese Aufgabe gemäss der Erfindung dadurch, dass die Breitseite der Rolle mit einer an den Streifen-Seitenflanken verklebenden, flüssigkeitsundurchlässigen Schicht versehen ist, welche eine Dehnbarkeit entsprechend dem Mass der Rückstellung aufweist und welche längs einer spiralförmigen, der Streifen-Wickelfuge entsprechenden Linie zerreissbar ist.

Zufolge solcher Ausgestaltung wird trotz Verwendung von Schaumstoff grossporiger Struktur eine wirksame Fugenabdichtung durch die verlegten Streifen erzielt. Die Schicht bildet einen wirksamen Nässeschild. Etwa im Bereich der Fugenwände, also seitlich noch durchkriechende Feuchtigkeit, wird durch die von Hause aus schon vorliegende, nässeabweisende Eigenschaft der chlorparaffingetränkten Zellenwände weitestgehend blockiert. Hinzu kommt, dass der teilkomprimierte Streifen die Poren nicht ganz öffnet. Einige bleiben sogar geschlossen. Es ergibt sich dadurch eine Art Labyrinth. Da die Schicht zweckmässigerweise der Fugentiefe zugewandt ist, kann die der freien Luft zugewandte andere Seite des Streifens auch gut austrocknen. Die in Form einer Folie, Haut, eines Films oder dergleichen aufgebrachte Schicht wird dem aufgewikkelten Streifen, d.h. der Breitseite der Rolle zugeordnet. Die entsprechende Schicht besitzt eine Dehnfähigkeit, die dem Mass der Rückstellung des Schaumstoffgerüsts entspricht. Die Schicht wirkt dabei zugleich als Verzögerungsfaktor mit. Andererseits ist sie so an den Streifen-Seitenflanken verankert, dass sie beim Abwickeln eines Streifens von der Rolle längs einer spiralförmigen, der Streifen-Wickelfuge entsprechenden Linie zerreisst. Dies kann durch eine Sollbruchzone realisiert sein. Die Schicht kann auch unter Verwendung chemischer Mittel präpariert werden, etwa im Sinne einer grösseren Brüchigkeit im Bereich der Wickelfuge.

Weitere Vorteile und Einzelheiten des Gegenstandes der Erfindung sind nachstehend anhand eines zeichnerisch veranschaulichten Ausführungsbeispieles erläutert. Es zeigt:
Fig. 1 den als Vorratsrolle aufgewickelten Streifen unter Verdeutlichung der flüssigkeitsundurchlässigen Schicht, letztere teilweise aufgebrochen,
Fig. 2 die Stirnansicht der Rolle,
Fig. 3 eine Querschnitt durch den sich maximal zurückgestellten Streifen in gegenüber Fig. 1 vergrössertem Massstab und
Fig. 4 eine Querschnitt im Bereich einer Mauerfuge mit zu Abdichtzwecken eingesetztem Schaumstoffstreifen.

Der auf einen Kern 1 aufgewickelte, eine Rolle 2 bildende Streifen 3 besteht aus Schaumstoff. Dessen Struktur ist so, dass die einzelnen einander benachbarten Zellen 4 miteinander in Verbindung stehen.

Der Schaumstoff ist imprägniert. Hierzu lässt sich bspw. Chlorparaffin verwenden. Dieses kleidet die Zellenwände 4' aus. Der Streifen 3 wird unter Zugspannung so aufgewickelt, dass er, flach zusammengedrückt, auf dem Rücken R der jeweils darunterliegenden Wickelwindung aufliegt. In diesem Zustand weist der Streifen 3 nur noch etwa ein Viertel bis ein Drittel seiner normalen Höhe auf.

Der Streifenrücken R trägt eine Selbstklebeschicht 5. Diese ist von einem breitenentsprechenden Schutzstreifen 6 abgedeckt. Bezüglich des Schutzstreifens kann es sich um einen Papierstreifen handeln mit einer das Ablösen von der Selbstklebeschicht erleichternden Wachsschicht oder dergleichen.

Eine Breitseite der Rolle 2 ist mit einer an den dortigen Streifen-Seitenflanken S verklebten Schicht 7 versehen. Es handelt sich um flüssigkeitsundurchlässiges Material. Die Schicht 7 kann in Form einer Folie, einer Haut, eines Filmes oder dergleichen realisiert sein.

Beim Ausführungsbeispiel handeit es sich um eine thermoplastische Folie. Die davon gebildete Schicht 7 besitzt eine Dehnbarkeit, die dem Mass der Rückstellung des komprimierten Streifens 3 entspricht.

Die Schicht 7 ist des weiteren so ausgebildet, dass sie längs einer spiralförmigen, nach der Streifen-Wickelfuge 8 orientierten Linie L zerreissbar ist. Der zu verlegende Streifenabschnitt lässt sich dadurch sauber von der Rolle 2 lösen, dies unter Mitnahme des an der Streifen-Seitenflanke S verankerten Schichtabschnitts.

Der abgelängte, noch flache Streifenabschnitt wird in die abzudichtende Fuge 9 zwischen zwei einander benachbarten Platten 10, Wänden oder dergleichen so eingesetzt, dass die Schicht 7 im inneren Bereich des Spaltes 9 zu liegen kommt. Die Schicht 7 erstreckt sich nach Rückstellung des Schaumstoffs dort als Nässesperre gegenüber dem noch teilweise in die Fuge 9 hineinragenden Erdreich 11 oder dergleichen.

Zur Lagefixierung des eingesetzten Streifens 3 dient die oben erläuterte Selbstklebeschicht 5, die an der einen fugenbildenden Schmallängskante 10' der dortigen Platte 10 haftet.

Die gewissermassen den Abreissweg festlegende Linie L kann durch eine Sollbruchzone verwirklicht sein. Diese lässt sich insofern leicht verwirklichen, als die schmale, durch die Rollkrümmung stabilisierte Stirnkante 6' des Schutzstreifens als Widerlager für einen aufsetzenden, die Schicht in ihrer Dicke etwas zurückschmelzenden Stempel herangezogen werden kann. Der gegenüber diesen starren Kante 6' weichere Streifen-Seitenflankenabschnitt lässt sich unter Eindrücken der Schichtpartie zurückdrängen.

## Patentansprüche

1. Zu einer Rolle (2) aufgewickelter Streifen (3) aus imprägniertem und zusammengedrücktem Schaumstoff mit verzögerter Rückstellung, vorzugsweise zu Abdichtungszwecken, dadurch gekennzeichnet, dass die Breitseite der'Rolle (2) mit einer an den Streifen-Seitenflanken (S) verklebenden, flüssigkeitsundurchlässigen Schicht (7) versehen ist, welche eine Dehnbarkeit entsprechend dem Mass der Rückstellung aufweist und welche längs einer spiralförmigen, der Streifen-Wickelfuge (8) entsprechenden Linie (L) zerreissbar ist.

## Revendications

Bande (3) enroulée en un rouleau (2), en mousse imprégnée et comprimée et dont la reprise de la forme primitive est retardée, destinée de préférence à des usages d'étanchéité, caractérisée en ce que la face large du rouleau (2) est pourvue d'une couche (7), imperméable au liquide, se collant sur les flancs latéraux (S) de la bande, qui possède une extensibilité correspondant à l'importance de la reprise de forme primitive de la mousse, et qui peut se déchirer le long d'une ligne (L) en spirale, correspondant à la ligne d'enroulement (S) de la bande.

## Claims

1. A strip (3) of impregnated and compressed foam material having delayed recovery, which is wound into a roll (2) and is preferably for sealing purposes, characterized in that the wide face of the roll (2) is provided with a layer (7) which is impermeable to liquid and adheres to the sidefaces (S) of the strip and which exhibits an estensibility corresponding with the degree of recovery and can be torn along a spiral line (L) corresponding with the join (8) between the turns of the strip.
